# EUROPÄISCHE PATENTANMELDUNG

(11) **EP 1 433 506 A1**
(43) Veröffentlichungstag der Anmeldung: **30.06.2004**
(21) Anmeldenummer: 03025156.5
(22) Anmeldetag: 03.11.2003
(51) Int. Cl.: A63F 9/12

(54) **Ebenenpuzzle**

(30) Priorität: 12.12.2002 DE 20219320 U
(71) Anmelder: Schmidt Spiele GmbH, 12359 Berlin (DE)
(72) Erfinder: Kaldenhoven, Axel, 15738 Zeuthen (DE)
(74) Vertreter: Grünecker, Kinkeldey, Stockmair & Schwanhäusser Anwaltssozietät

(57) **Zusammenfassung**

Die Erfindung betrifft ein Puzzle (1) mit einem Hauptpuzzle (2) aus einem Satz von wenigstens einseitig bedruckten Puzzlestücken (7), die, sich zu einem Hauptmotiv (11) ergänzend, zusammenlegbar ausgestaltet sind, wobei das Hauptmotiv (11) wenigstens einen gegenüber der Umgebung (14) abgegrenzten Teilmotivbereich (12) umfasst. Um die bekannten Puzzles so zu verbessern, dass gleichzeitig die spielerische Herausforderung bestehen bleibt oder gar erhöht wird, und dass eine räumliche Wirkung der dargestellten Motive für eine breite Anwendung bei beliebigen Hauptmotiven erzielt wird, ist erfindungsgemäß vorgesehen, dass das Puzzle (1) wenigstens ein weiteres Teilpuzzle (3, 4, 5, 6) aus einem weiteren Satz von Puzzlestücken (7') aufweist, die zum Teilmotivbereich (12) im Wesentlichen deckungsgleich zusammenlegbar ausgestaltet sind.

## Beschreibung

Die Erfindung betrifft ein Puzzle mit einem Hauptpuzzle mit einem Satz von wenigstens einseitig bedruckten Puzzlestücken, die, sich zu einem Hauptmotiv ergänzend, zusammenlegbar ausgestaltet sind, wobei das Hauptmotiv wenigstens einen gegenüber der Umgebung abgegrenzten Teilmotivbereich umfasst.

Derartige Puzzles sind bekannt und weit verbreitet. Auf einer Seite sind die Puzzlestücke mit dem Hauptmotiv bedruckt, beispielsweise einem Kunstwerk oder Abbildungen von Gegenständen. Das Hauptmotiv weist dabei abgegrenzte Teilmotivbereiche auf, die hinsichtlich ihrer Helligkeit oder ihrer Farbgestaltung sich von der jeweiligen Umgebung unterscheiden. Derartige Teilmotivbereiche können beispielsweise ein dunkler Farbbereich vor einem hellen Hintergrund sein, wobei der dunkle Farbbereich einen Gegenstand darstellen kann.

Die einem Puzzle zugrundeliegende Idee liegt darin, das Hauptmotiv aus der Vielzahl von Puzzlestücken zusammenzusetzen. Diese Grundidee ist in verschiedene Richtungen weiterentwickelt worden, so dass es verschiedenste Arten von Puzzles gibt. Beispielsweise ist in der EP 0 796 642 A1 ein magnetisches Puzzle beschrieben. Ein schwimmfähiges Puzzles zur Verwendung in Swimmingpools mit sehr großen Puzzlestücken ist in der US 5,536,009 beschrieben. Puzzles zum Selberbemalen sind in der DE 87 02 160 U1 offenbart.

Puzzles für Kleinkinder weisen sehr einfache Formen und nur eine geringe Anzahl von meist sehr großen Puzzlestücken auf. Diese Puzzlestücke weisen aus pädagogischen Gründen meist die Form eines Gegenstandes des täglichen Lebens, wie eines Autos, auf oder eine geometrische Grundform, wie einen Kreis, ein Rechteck oder ein Quadrat usw., auf. Puzzles für Erwachsene dagegen besitzen eine Vielzahl von unterschiedlich ausgestalteten Puzzlestücken.

Eine Reihe von Weiterentwicklungen von Puzzles befasst sich mit der Verbesserung der räumlichen Wiedergabe des Hauptmotivs. In der WO 97/279920 werden dreidimensionale Körper durch Übereinanderlegen von Puzzlestücken erzeugt. Diesem Puzzle liegt die Idee zugrunde, das Puzzle nicht in horizontaler Richtung, durch Nebeneinanderlegen der Puzzlestücke, sondern in vertikaler Richtung, durch Stapeln, zusammenzusetzen. Beim Puzzle der DE 27 30 977 A1 weisen die Puzzlestücke eine Höhenkontur auf, so dass das sich ergebende Puzzle eine dreidimensionale Oberfläche aufweist.

Insbesondere beim Puzzle der DE 27 30 977 A1 ist nachteilig, dass aufgrund der Höhenkonturierung des Puzzles dieses sehr empfindlich gegenüber Beschädigungen ist, und dass ein zufriedenstellender Gesamteindruck des fertiggestellten Puzzles sehr hohe Fertigungsgenauigkeiten bei der Höhenkonturierung erfordert: Bei einer unzureichenden Fertigungsqualität treten die Übergänge zwischen den einzelnen zusammengelegten Puzzlestücken störend hervor und beeinträchtigen die räumliche Darstellung des Motivs beträchtlich. Schließlich eignet sich diese Art der räumlichen Wiedergabe nicht für die Wiedergabe von bestimmten Motiven, beispielsweise Werken der Kunst, wo nichts über die räumliche Ausdehnungen der auf dem Hauptmotiv wiedergegebenen Gegenstände bekannt ist.

Folglich liegt der Erfindung die Aufgabe zugrunde, die bekannten Puzzles so zu verbessern, dass gleichzeitig die spielerische Herausforderung bestehen bleibt oder gar erhöht wird, und dass eine räumliche Wirkung der dargestellten Motive für eine breite Anwendung bei beliebigen Hauptmotiven erzielt wird.

Diese Aufgabe wird bei einem Puzzle der eingangs genannten Art erfindungsgemäß dadurch gelöst, dass das Puzzles wenigstens ein weiteres Teilpuzzle aus einem Satz von Teilpuzzlestücken aufweist, die zum Teilmotivbereich im Wesentlichen deckungsgleich zusammenlegbar ausgestaltet sind.

Diese Lösung ist einfach und ermöglicht ohne hohen Fertigungsaufwand eine dreidimensionale Darstellung des auf dem Puzzle wiedergegebenen Hauptmotivs, indem einfach das zusammengelegte Teilpuzzle auf das Teilmotiv des Hauptmotivs gelegt oder direkt auf dem Hauptmotiv zusammengesetzt wird. Durch die deckungsgleiche Ausgestaltung des Teilpuzzles wird exakt der Teilmotivbereich im Hauptmotiv abgedeckt. Der Teilmotivbereich wird daher in einer zum Benutzer hin vorspringenden Ebene durch das auf dem Hauptpuzzle aufliegende Teilpuzzle wiedergegeben, was einen dreidimensionalen Eindruck hervorruft.

Durch die erfindungsgemäße Ausgestaltung wird der Spielspaß dadurch erhöht, dass ein weiteres Puzzle, das Teilpuzzle, vorhanden ist, das ebenfalls zu lösen ist. Durch die einfache geometrische Ausgestaltung des Teilpuzzles als weitere Ebene auf dem Hauptpuzzle kann das erfindungsgemäße Puzzle beliebige Motive dreidimensional wiedergeben, beispielsweise auch abstrakte Werke der Kunst, über die hinsichtlich der Räumlichkeit des Hauptmotivs keine Informationen bekannt sind.

Schließlich ist bei der erfindungsgemäßen Ausgestaltung der Benutzer frei, die dreidimensionale Ausgestaltung selbst zu wählen, indem er frei entscheiden kann, ob er das Teilpuzzle auf das Hauptpuzzle auflegt oder nicht. Außerdem kann der Benutzer auch lediglich das Teilpuzzle zusammenlegen, ohne das Hauptpuzzle zusammenzusetzen, oder, falls mehrere Teilpuzzles vorhanden sind, mehrere Teilpuzzles isoliert voneinander zu neuen Kombinationen zusammenstellen.

Damit die dreidimensionale Wiedergabe des Teilmotivbereichs nicht beeinträchtigt wird, ist gemäß einer vorteilhaften Ausgestaltung vorgesehen, dass die Stanzlinien des Hauptpuzzles, entlang der die einzelnen Puzzlestücke ausgestanzt sind, im Wesentlichen der Kontur des Teilmotiv folgen. Bei dieser Ausgestaltung wird in vorteilhafter Weise die optische Abgrenzung des Teilmotivbereichs gegenüber seiner Umgebung durch die Stanzlinienführung verstärkt. Bei aufgelegtem Teilpuzzle erhöht sich bei dieser Ausgestaltung die dreidimensionale Wirkung, da nicht der Eindruck entsteht, dass die Stanzlinien in den Teilmotivbereich bzw. in das Teilpuzzle hineinlaufen.

Um die dreidimensionale Wirkung zu steigern, sollte das Teilpuzzle möglichst weit vom Hauptpuzzle vorspringen, d.h. der des Teilpuzzles Teilmotivbereich sollte möglichst hoch über dem Hauptmotiv des Hauptpuzzles liegen. Dies kann einerseits dadurch erreicht werden, dass das wenigstens eine Teilpuzzle aus besonders dicken Teilpuzzlestücken aufgebaut ist, oder andererseits durch Abstandhalter, die zwischen das Teilpuzzle und das Hauptpuzzle gelegt werden können. Dabei ist die Verwendung von Abstandshaltern gegenüber unterschiedlicher Puzzlestücken größerer Dicke aufgrund der einfacheren Fertigung und Materialwahl zu bevorzugen.

Die Abstandshalter können insbesondere so ausgestaltet sein, dass sie das wenigstens eine Teilpuzzle auf dem Hauptpuzzle unverlierbar befestigen. Dies kann auf besonders praktische Weise beispielhaft durch selbstklebende Abstandshalter erreicht werden. Durch die unverlierbare Befestigung des Teilpuzzle auf dem Hauptpuzzle kann das Puzzle nach Fertigstellung senkrecht angebracht werden, beispielsweise indem es an eine Wand gehängt wird. Die Dicke der Abstandshalter kann beispielsweise um die 5 mm betragen und/oder im Wesentlichen der Dicke der Puzzlestücke des Hauptpuzzles und/oder des wenigstens einen Teilpuzzles entsprechen.

Die Höhe der Abstandshalter selbst kann den Bedürfnissen des Hauptmotivs angepasst werden. Um die Tiefe des durch das Puzzle wiedergegebenen Motivs zu erhöhen, können dickere Abstandshalter verwendet werden.

Die Abstandshalter können aus einem Kunststoffschaum aufbaut sein, der beidseitig mit Klebefolien versehen ist. Um über möglichst sämtliche Temperaturbereiche, in denen Puzzles zu Hause oder im Freien verwendet werden können, eine zuverlässige Verbindung zwischen dem Hauptpuzzle und dem wenigstens einen Teilpuzzle zu erhalten, kann die Klebeschicht gemäß einer weiteren vorteilhaften Ausgestaltung eine unverlierbare Klebewirkung in einen Temperaturbereich zwischen -40 °C und +120 °C erreichen.

Aus fertigungstechnischen Gründen ist von Vorteil, wenn die Abstandshalter eine im Wesentlichen kreisförmige Grundfläche aufweisen. Der Durchmesser der Abstandshalter kann dabei zwischen 10 und 15 mm betragen bzw. so bemessen sein, dass sich ein Abstandshalter über mehrer Puzzlestücke erstreckt. Der Abstandshalter kann auch die Form eines Teilmotivbereiches aufweisen, sodass er deckungsgleich unter das Teilpuzzle passt.

Um für das Teilpuzzle nicht neue Stanzschablonen anfertigen zu müssen, können die Stanzlinien des wenigstens einen Teilpuzzle im Wesentlichen den Stanzlinien des Hauptpuzzles entsprechen. Diese Ausgestaltung hat noch den weiteren Vorteil, dass der Spielfaktor dadurch erhöht wird, dass ein identisches Puzzlestück nunmehr zwei unterschiedlichen Puzzles, nämlich dem Hauptpuzzle und dem Teilpuzzle zugeordnet sein kann.

Die Grundidee des wenigstens einen Teilpuzzles, das auf das Hauptpuzzle zur Stärkung des dreidimensionalen Eindrucks im Wesentlichen deckungsgleich auf einen Teilmotivbereich auflegbar ausgestaltet ist, kann auch auf das Teilpuzzle selbst übertragen werden: so kann ein weiteres Teilpuzzle vorgesehen sein, das auf das erste Teilpuzzle auflegbar ausgestaltet ist und einen Unterteilmotivbereich wiedergibt, der selbst auf dem ersten Teilpuzzle gegenüber der Umgebung abgetrennt ist. Bei dieser Ausgestaltung sind somit mehr als zwei Ebenen der Bildwiedergabe möglich, was den räumlichen Eindruck weiter erhöht. Jede Ebene stellt dabei wieder ein Puzzle dar. Für das weitere Teilpuzzle können dieselben vorteilhaften Ausgestaltungen wie beim ersten, auf das Hauptpuzzle auflegbaren Teilpuzzles verwendet werden. Das weitere Teilpuzzle ist im Übrigen natürlich auch ohne Zwischenlage des ersten Teilpuzzles direkt auf das Hauptpuzzle auflegbar, wodurch sich der dreidimensionale Eindruck des wiedergegebenen Motivs vom Benutzer frei wählen lässt.

Bei einigen Anwendungen kann es sinnvoll sein, wenn die Puzzlestücke des Hauptpuzzles und des wenigstens einen Teilpuzzles voneinander unterscheidbar ausgestaltet sind. Hierzu können die den Motivbereichen abgewandten Rückseiten der Puzzlestücke unterschiedlich ausgestaltet sein, je nachdem, ob sie ein Puzzlestück des Hauptpuzzles oder des wenigstens einen Teilpuzzles sind. Auch die Rückseiten der Puzzlestücke verschiedener Teilpuzzles können unterschiedlich ausgestaltet sein.

Gemäß einer weiteren vorteilhaften Ausgestaltung ist ein Mittel vorgesehen, mit dem die zusammengelegten Puzzlestücke des wenigstens einen Teilpuzzles und/oder des Hauptpuzzles jeweils einstückig verbindbar sind. Diese Ausgestaltung führt zu einer einfachen Handhabung des fertig zusammengelegten Teilpuzzles, das als ein Stück auf das Hauptpuzzle bzw. die Abstandshalter gelegt werden kann. Das Mittel kann insbesondere ein im Wesentlichen transparent aushärtendes Klebemittel sein.

Als Hauptpuzzle ist insbesondere ein Puzzle mit sehr vielen Puzzlestücken vorgesehen, so dass der Teilmotivbereich durch eine Mehrzahl von Puzzlestücken wiedergegeben wird. Hierzu kann das Hauptpuzzle wenigstens 100, vorzugsweise wenigstens 500 Puzzlestücke umfassen.

Ferner kann das Puzzle von der Art sein, die Puzzlestücke mit ineinandergreifenden hinterschnittenen Vorsprüngen und Aussparungen aufweist. Diese Puzzlestücke führen zu einem guten Zusammenhalt des Hauptpuzzles, so dass dieses weniger leicht auseinanderfallen kann.

Schließlich können die Puzzlestücke im wesentlichen eben ausgestaltet sein, so dass herkömmliche Maschinen zur Herstellung von Puzzles verwendet werden können.

Im Folgenden wird die Erfindung anhand einer Ausführungsform beispielhaft mit Bezug auf die beigefügten Zeichnungen erläutert.

Es zeigen:
- Fig. 1: eine schematische Perspektivansicht auf ein Hauptpuzzle mit mehreren Teilpuzzlen;
- Fig. 2: einen Schnitt entlang der Linie II-II der Fig. 1.

Fig. 1 zeigt ein erfindungsgemäßes, im Wesentlichen ebenes Ebenenpuzzle 1 in einer schematischen Perspektivansicht. Das Ebenenpuzzle 1 weist ein Hauptpuzzle 2 sowie wenigstens ein Teilpuzzle 3 auf. Bei der Ausführungsform der Fig. 1 sind neben dem Teilpuzzle 3 drei weitere Teilpuzzles 4, 5, 6 vorgesehen. Es können auch mehr oder weniger als vier Teilpuzzles vorhanden sein. Die Außenabmessungen der Teilpuzzles 3, 4, 5, 6 sind jeweils kleiner als die Außenabmessungen des Hauptpuzzles 2, so dass sie auf das Hauptpuzzle auflegbar sind, ohne das Hauptpuzzle vollständig zu überdecken, wie in der Fig. 1 zu erkennen ist. Die Teilpuzzles 3, 4, 5, 6 sind im Wesentlichen eben.

Das Hauptpuzzle 1 sowie die Teilpuzzles 3 bis 6 sind jeweils aus einer Mehrzahl von in der Ebene des Hauptpuzzles 2 zusammenlegbaren Puzzlestücken 7, 7' aufgebaut, die mit ineinandergreifenden Aussparungen 8 sowie Vorsprüngen 9 versehen sind. In der Fig. 1 sind der Übersicht halber beim Hauptpuzzle 2 nicht sämtliche Puzzlestücke 7 dargestellt. Durch die Ausgestaltung der Aussparungen 8 und Vorsprünge 9 mit Hinterschneidungen 10 ist sichergestellt, dass die zusammengelegten Puzzlestücke 7 nicht auseinandergezogen werden können.

In dem in Fig. 1 dargestellten, zusammengelegten Zustand geben die Puzzlestücke 7 ein Hauptmotiv 11 wieder, indem jedes Puzzlestück 7 mit einem Teil des Motives 11 auf einer Motivseite bedruckt ist und sich die Motivteile benachbarter Puzzlestücke 7 zum Hauptmotiv ergänzen.

Innerhalb des Hauptmotivs 11 gibt es wenigstens einen Teilbereich 12, der durch einen Rand 13 von seiner Umgebung 14 abgegrenzt ist. Jeder Bereich 12 zeichnet sich gegenüber seiner Umgebung durch einheitlich andere Reflektions-, Farb- oder Transmissionseigenschaften im Bereich des sichtbaren Lichtes aus. Ein solcher Bereich 12 wird im Folgenden Teilmotivbereich genannt. Das Hauptmotiv 11 kann mehrere solcher Teilmotivbereiche 12 aufweisen, was in der Fig. 1 schematisch angedeutet ist. Insbesondere kann ein einzelner Teilmotivbereich 12 in seinem Inneren weitere abgegrenzte Teilmotivbereiche 12' aufweisen.

Die Teilpuzzles 3, 4, 5, 6 weisen nun eine Außenkontur auf, die jeweils deckungsgleich mit einzelnen, zugeordneten Teilmotivbereichen 12 ist. In Fig. 1 ist dies schematisch bei dem rechten oberen Teilpuzzle 5 zu erkennen, bei dem ein Teil des Teilpuzzles 5 weggelassen ist, so dass der darunter liegende Teilmotivbereich 12 des Hauptpuzzles 2 zu erkennen ist, der ansonsten vollständig vom Teilpuzzle 5 abgedeckt ist.

Die Stanzlinien 15 verlaufen dabei vorzugsweise entlang des Randes 13 des jeweiligen Teilmotivbereichs 12, so dass die den Rand wiedergebende Stanzlinie von dem zugeordneten Teilpuzzle 3, 4, 5, 6 abgedeckt wird. Durch diese Maßnahme wird bereits beim Hauptmotiv 11 ohne zusätzliches Teilpuzzle der räumliche Eindruck gesteigert.

Das auf den Teilpuzzlen 3 bis 6 wiedergegebene Teilmotiv entspricht dabei dem abgedeckten Teilmotiv des Teilmotivbereichs 13 des Hauptpuzzles 2. Die bei den Teilpuzzles verwendeten Puzzlestücke 7' können den gleichen Zuschnitt wie die darunter liegenden Puzzlestücke 7 des Hauptpuzzles aufweisen.

Wie bei den Teilpuzzles 3 und 6 zu erkennen ist, kann ein in einem Teilmotivbereich 12 liegender, weiterer Teilmotivbereich 12' von einem Teilpuzzle 6 deckungsgleich ausgebildet sein, so dass das Teilpuzzle 6 auf das Teilpuzzle 3 auflegbar ist und mehrere Ebenen der Bilddarstellung gebildet werden. Hierzu kann der Teilmotivbereich 12' sowohl auf dem Hauptpuzzle 2 als auch dem darunter liegenden Teilpuzzle 3 abgebildet sein.

Für das Teilpuzzle 6 der zweiten Ebene gilt im Verhältnis zum darunter liegenden Teilpuzzle 3 dasselbe wie beim Verhältnis zwischen dem Teilpuzzle 3 der ersten Ebene und dem Hauptpuzzle 2: Die Außenkontur des Teilpuzzles 6 entspricht im Wesentlichen der Kontur des Teilmotivbereichs 12', so dass der Teilmotivbereich 12' nahezu, vorzugsweise ganz, vollständig vom Teilpuzzle 6 abgedeckt werden kann. Die Stanzlinie 15' des Teilpuzzles 3 folgt dem Rand 13' des Teilmotivbereichs 12'. Der Zuschnitt der Puzzlestücke 7 kann bei dem Teilpuzzle 3 und darauf liegenden Teilpuzzle 6 identisch sein.

Natürlich können auf die gleiche Weise so viele Ebenen an Teilpuzzles dem Hauptpuzzle hinzugefügt werden, wie ineinandergeschachtelte Teilmotivbereiche 12 im Hauptmotiv 11 vorgesehen sind.

In einer in Fig. 1 nicht dargestellten Variante kann sich ein oben liegendes Teilpuzzle auch über das darunter liegende Teilpuzzle hinaus erstrecken.

Fig. 2 zeigt den Schnitt entlang der Linie II-II der Fig. 1 im Bereich der aufeinanderliegenden Teilpuzzles 3 und 6.

Wie in der Fig. 2 zu erkennen ist, sind jeweils zwischen dem Teilpuzzle 3 und dem Hauptpuzzle 2 sowie dem Teilpuzzle 6 und dem Teilpuzzle 3 Abstandshalter 16 angeordnet.

Die Abstandshalter 16 sind vorzugsweise aus einem mit zwei Selbstklebeseiten ausgestatteten Kunststoff-Schaum gefertigt. Sie können als Klebepunkte mit einem Durchmesser zwischen 10 und 15 mm und einer Dicke von 5 mm ausgestaltet sein. Durch die selbstklebende Ausgestaltung können die Teilpuzzles 3 und 6 auf ihrem jeweiligen Untergrund fixiert werden. Um die Puzzles 2, 3, 6 einstückig handhaben zu können, sind sie im zusammengelegten Zustand mittels einer als Befestigungsmittel dienenden Klebeschicht 17 bedeckt, die transparent ist und die einzelnen Puzzlestücke 7 eines Puzzles 2, 3 oder 6 fest zusammenhält.

Alternativ können die Abstandshalter auch die Form des zugeordneten Teilbereichs 12 aufweisen.

Der bei den Abstandshaltern verwendete Kleber haftet auf der Kleberschicht 17, ohne diese abzulösen, und weist gute und dauerhafte Klebeeigenschaften im Bereich von -40°C bis 120° auf, damit die Puzzles dauerhaft und unverlierbar aufeinander befestigbar sind.

Die Abstandshalter 16 können im Wesentlichen die gleiche Dicke wie die im Übrigen ebenen Puzzlestücke 7 aufweisen, oder aber, um die Plastizität des Motivs 11 zu erhöhen, eine größere Dicke um die 5 mm aufweisen.

Schließlich können die Puzzles 2, 3 und 6 unterschiedlich ausgestaltete Rückseiten 18, 18' und 18" aufweisen, so dass die Puzzlestücke 7 einer Ebene und/oder einem zugeordneten Puzzle 2, 3, 4, 5, 6 anhand ihrer Rückseiten fehlerfrei zuordenbar sind.

Das Puzzle der Fig. 1 ist ein Puzzle mit sehr vielen Puzzlestücken 7, insgesamt sind vorzugsweise über 500 Puzzlestücke 7 vorgesehen, so dass auch die Teilmotivbereiche 12 durch eine Vielzahl von Puzzlestücke 7 wiedergegeben werden. Natürlich kann aber auch ein Teilmotivbereich 12 durch lediglich ein einziges Puzzlestück 7 wiedergegeben sein, dessen Stanzlinienverlauf, bis auf die Vorsprünge 9 und Aussparungen 8, dem Rand 13 folgt.

## Patentansprüche

1. Puzzle (1) mit einem Hauptpuzzle (2) aus einem Satz von wenigstens einseitig bedruckten Puzzlestücken (7), die, sich zu einem Hauptmotiv (11) ergänzend, zusammenlegbar ausgestaltet sind, wobei das Hauptmotiv (11) wenigstens einen gegenüber der Umgebung (14) abgegrenzten Teilmotivbereichen (12) umfasst, **dadurch gekennzeichnet, dass** das Puzzle (1) wenigstens ein weiteres Teilpuzzle (3, 4, 5, 6) aus einem weiteren Satz von Puzzlestücken (7') aufweist, die zum Teilmotivbereich (12) im Wesentlichen deckungsgleich zusammenlegbar ausgestaltet sind.

2. Puzzle (1) nach Anspruch 1, **dadurch gekennzeichnet, dass** Stanzlinien (15, 15') im Wesentlichen dem Verlauf des Randes (13) des Teilmotivbereichs (12) folgen.

3. Puzzle (1) nach Anspruch 1 oder 2, **dadurch gekennzeichnet, dass** wenigstens ein Abstandshalter (16) vorgesehen ist, mit dem das wenigstens eine Teilpuzzle (3, 4, 5, 6) auf dem Hauptpuzzle (2) in einem vorbestimmten Abstand anbringbar ist.

4. Puzzle (1) nach Anspruch 3, **dadurch gekennzeichnet, dass** der wenigstens eine Abstandshalter (16) aus einem Kunststoffschaum gefertigt ist.

5. Puzzle (1) nach Anspruch 3 oder 4, **dadurch gekennzeichnet, dass** der wenigstens eine Abstandshalter (16) selbstklebend ausgestaltet ist.

6. Puzzle (1) nach Anspruch 5, **dadurch gekennzeichnet, dass** die Abstandshalter (16) eine Klebeschicht aufweisen, durch die in einem Temperaturbereich zwischen -40 °C und 120 °C das wenigstens eine Teilpuzzle (3, 4, 5, 6) unverlierbar auf dem Hauptpuzzle (2) oder einem weiteren Teilpuzzle (3, 4, 5, 6) befestigbar ist.

7. Puzzle (1) nach einem der Ansprüche 3 bis 6, **dadurch gekennzeichnet, dass** die Dicke der Abstandshalter (16) um die 5 mm beträgt.

8. Puzzle (1) nach einem der Ansprüche 3 bis 7, **dadurch gekennzeichnet, dass** die Dicke des Abstandshalters (16) im Wesentlichen der Dicke der Puzzlestücke (7, 7') entspricht.

9. Puzzle (1) nach einem der Ansprüche 3 bis 8, **dadurch gekennzeichnet, dass** der wenigstens eine Abstandshalter (16) eine im Wesentlichen kreisförmige Grundfläche aufweist.

10. Puzzle (1) nach Anspruch 9, **dadurch gekennzeichnet, dass** der Durchmesser des Abstandshalters (16) um 10 mm bis 15 mm beträgt.

11. Puzzle (1) nach einem der Ansprüche 3 bis 10, **dadurch gekennzeichnet, dass** die Form des Abstandshalters (16) im Wesentlichen der Form eines zugeordneten Teilmotivbereiches (12, 12') entspricht.

12. Puzzle (1) nach einem der oben genannten Ansprüche, **dadurch gekennzeichnet, dass** die Stanzlinien (15, 15') des wenigstens einen Teilpuzzles (3, 4, 5, 6) im Wesentlichen den Stanzlinien des Hauptpuzzles (2) und/oder eines weiteren Teilpuzzles (3, 4, 5, 6) entsprechen.

13. Puzzle (1) nach einem der oben genannten Ansprüche, **dadurch gekennzeichnet, dass** der Teilmotivbereich (12) des wenigstens einen Teilpuzzles (3, 4, 5, 6) einen gegenüber der Umgebung (12) abgegrenzten, weiteren Teilmotivbereich (12') aufweist, der im Teilmotivbereich (12) liegt, und dass ein weiteres Teilpuzzle (6) aus Puzzlestücken (7") vorgesehen ist, die im Wesentlichen deckungsgleich zu dem weiteren Teilmotivbereich (12') zusammensetzbar ausgestaltet sind.

14. Puzzle (1) nach Anspruch 12, **dadurch gekennzeichnet, dass** Stanzlinien (15, 15') des ersten Teilpuzzles (3, 4, 5, 6) im Wesentlichen entlang der Konturen des weiteren Teilmotivbereichs (12') verlaufen.

15. Puzzle (1) nach einem der oben genannten Ansprüche, **dadurch gekennzeichnet, dass** die dem Motiv (11) abgewandte Rückseite (18) des Hauptpuzzles (2) und des wenigstens einen Teilpuzzles (3, 4, 5, 6) unterschiedlich ausgestaltet sind.

16. Puzzle (1) nach einem der oben genannten Ansprüche, **dadurch gekennzeichnet, dass** mehrere Teilpuzzles (3, 4, 5, 6) vorgesehen sind, deren Rückseiten (18, 18', 18") jeweils unterschiedlich ausgestaltet sind.

17. Puzzle (1) nach einem der oben genannten Ansprüche, **dadurch gekennzeichnet, dass** die Motivseite (11) des wenigstens einen Teilpuzzles (3, 4, 5, 6) und des Hauptpuzzles (2) im überlappenden Teilmotivbereich (12) im Wesentlichen gleich ausgestaltet sind.

18. Puzzle (1) nach einem der oben genannten Ansprüche, **dadurch gekennzeichnet, dass** die Motivseiten (11) mehrerer Teilpuzzles (3, 4, 5, 6) in den überlappenden Teilmotivbereichen (12) gleich ausgestaltet sind.

19. Puzzle (1) nach einem der oben genannten Ansprüche, **dadurch gekennzeichnet, dass** ein im Wesentlichen transparent aushärtendes Klebemittel (17) vorgesehen ist, das die zusammengelegten Puzzlestücke (7, 7') einstückig miteinander verbindbar sind.

20. Puzzle (1) nach einem der oben genannten Ansprüche, **dadurch gekennzeichnet, dass** das Hauptpuzzle (2) wenigstens 100, vorzugsweise wenigstens 500, Puzzlestücke (7, 7') umfasst.

21. Puzzle (1) nach einem der oben genannten Ansprüche, **dadurch gekennzeichnet, dass** die Puzzlestücke (7, 7') mit ineinandergreifenden, hinterschnittenen Aussparungen (8) und Vorsprüngen (9) versehen sind.

22. Puzzle (1) nach einem der oben genannten Ansprüche, **dadurch gekennzeichnet, dass** die Puzzlestücke (7, 7') im Wesentlichen eben ausgestaltet sind.

23. Puzzle (1) nach einem der oben genannten Ansprüche, **dadurch gekennzeichnet, dass** sich das Hauptpuzzle (2) im Wesentlichen in einer Ebene erstreckt.

24. Puzzle (1) nach einem der oben genannten Ansprüche, **dadurch gekennzeichnet, dass** sich das wenigstens eine Teilpuzzle (3, 4, 5, 6) im Wesentlichen in einer Ebene erstreckt.
